# EUROPÄISCHE PATENTSCHRIFT

(11) **EP 1 254 842 B1**
(45) Veröffentlichungstag und Bekanntmachung des Hinweises auf die Patenterteilung: **30.06.2004**
(21) Anmeldenummer: 01810420.8
(22) Anmeldetag: 30.04.2001
(51) Int. Cl.: B65D 1/26

(54) **Kunststoffbehälter**
Plastic container
Recipient plastique

(43) Veröffentlichungstag der Anmeldung: 06.11.2002
(73) Patentinhaber: Rundpack AG, 9444 Diepoldsau (CH)
(72) Erfinder: Schellenberg, Walter, 9444 Diepoldsau (CH)
(74) Vertreter: Secklehner, Günter, Dr.

(56) Entgegenhaltungen:
- EP-A- 0 408 515
- WO-A-97/02187
- DE-A- 1 904 088
- US-A- 3 774 800

## Beschreibung

Die Erfindung betrifft einen Kunststoffbehälter mit jeweils eine graphische Darstellung aufweisendem Behälterteil und Deckelteil, wobei der Behälterteil eine Stapelschulter und der Deckelteil einen seitlich abstehenden Griffteil aufweist.

Kunststoffbehälter dieser Art sind beispielsweise bekannt durch die DE-B-3 3 263 69 oder die EP-B-0408515. Für die Anbringung einer graphischen Darstellung wird dieser mit einem bedruckten Kartonmantel versehen. Auch der auf dem oberen Flanschrand aufzusiegelnde Deckelteil erhält eine bedruckte, werbewirksame Aussenfläche. Nach ihrer separaten Herstellung werden die Behälterteile und Deckelteile in grosser Anzahl jeweils für sich gestapelt einer ortsfernen Füll- und Schliessanlage zugeliefert und in solcher gestapelten Anordnung in diese eingesetzt, um dort durch automatisch wirkende Werkzeuge miteinander verbunden zu werden. Aufgrund ihres zumindest im wesentlichen kreisförmigen Querschnitts können sich die ineinander gestapelten Behälter während ihrer Handhabung und beim Transport gegenseitig verdrehen, so dass die graphische Darstellung in Umfangsrichtung eine zufällige bzw. unbestimmte Ausrichtung erhält. Dies verhindert, dass die graphische Darstellung des Werbeträgers des Behälterteiles mit derjenigen des Deckelteiles in einem vorbestimmten, zueinander richtungsbezogenem Zusammenhang stehen kann, z.B. um eine bildliche Darstellung vom Umfang des Behälterteiles bis auf die Fläche des Deckelteiles fortzusetzen. Der Erfindung liegt die Aufgabe zugrunde, einen Kunststoffbehälter der genannten Art zu finden, dessen Behälterteile in gestapelter Position gegen gegenseitige Verdrehung gesichert sind, so dass sein Deckelteil mit geringem Aufwand in vorgegebener Winkelposition relativ zum Behälterteil mit diesem verbunden werden kann.

Die Lösung der Aufgabe der Erfindung erfolgt aufgrund der kennzeichnenden Merkmale des Patentanspruchs 1. Vorteilhafte Ausgestaltungen der Erfindung sind Gegenstand der abhängigen Patentansprüche und der folgenden Beschreibung an Hand der Zeichnungen zu entnehmen. Es zeigt:
Fig. 1 einen durch einen Deckelteil verschlossenen Kunststoffbehälter entsprechend dem Stand der Technik mit schematischer Darstellung von Werbeträgern,
Fig.2 einen erfindungsgemässen Kunststoffbehälter mit schematischer Darstellung von zueinander ausgerichteten Werbeträgern,
Fig.3 einen Axialschnitt durch den Behälterteil eines erfindungsgemässen Kunststoffbehäl-Behälters,
Fig.4 eine vergrösserte Darstellung des Bereichs IV der Fig.3,
Fig.5 einen vergrösserten Teilquerschnitt des Behälterteils nach Fig.3 im Bereich eines Rastelementes und einer Rastausnehmung und
Fig.6 Ansicht gegen die Unterseite eines erfindungsgemässen Kunststoffbehälters mit von der Kreisform abweichender Querschnittsform.

Die Darstellungen der Fig. 1 und Fig.2 zeigen schematisch je einen richtungsorientierten Teil 1 und 2 einer am Kunststoffbehälter 3 vorgesehenen graphischen Darstellung. Entsprechend dem Stand der Technik , wie er durch Fig. 1 veranschaulicht ist, ergibt sich eine zufällige und daher unterschiedliche Ausrichtung des Teils 1 zum Teil 2 der graphischen Darstellung, so dass zwischen ihnen keine vorgegebene darstellerische Beziehung möglich ist. Aufgrund der Erfindung wird hingegen erreicht, dass der Teil 1 der graphischen Darstellung des Deckelteils 4 stets die gleiche Ausrichtung zum Teil 2 der graphischen Darstellung des Behälterteils 5 des Kunststoffbehälters erhält, so dass beide entsprechend der Darstellung in Fig.2 ohne gegenseitige Versetzung ineinander übergehen können.

Aufgrund ihrer Herstellung im Tiefziehverfahren haben die Behälterteile 5 eine konische Form, die ihre raumsparende Stapelung ineinander ermöglicht. In dieser Anordnung werde sie einem Kunden zugeliefert, der sie auf diese Weise gestapelt in eine Füllanlage einsetzt. In dieser werden sie beispielsweise mit Joghurt gefüllt und anschliessend durch den mitgelieferten Deckelteil 4 durch Aufsiegeln verschlossen. Damit die gestapelten Behälterteile 5 während ihres Transports von der Herstellungsanlage bis in eine ortsferne Füllanlage sich nicht gegenseitig verdrehen, sind am Umfang der Behälterteile zueinander passende Rastelemente 6 und Rastausnehmungen 7 eingeformt, so dass beim Stapeln die Rastausnehmung 7 des einen Behälterteils 5 über das Rastelement 6 des anderen Behälterteils 5 einrasten kann.

Ein gegenseitiges Verdrehen von aufeinander gestapelten Deckelteilen 4 wird durch den seitlich von ihnen abstehenden Griffteil 14 verhindert.

Die Anordnung von z.B. vier im Abstand von 90° zueinander vorgesehenen Rastelementen 6 erfolgt vorzugsweise an einem Stapelrand 8 des Behälterteiles 5, während die Rastausnehmungen 7 in einem Randwulst 9 des Behälterbodens 10 eingeformt sind. Der Stapelrand 8 hat die Aufgabe, zwischen den gestapelten Behälterteilen 5 einen axialen Abstand vorzusehen, so dass sie sich nicht ineinander verkeilen. Somit stützt sich der in einen anderen eingesetzte Behälterteil 5 mit seinem bodenseitigen Randwulst 9 auf der Stapelschulter 8 des ihn umschliessenden anderen Behälterteiles 5 ab, wobei die Ausnehmung 7 des Randwulstes über das Rastelement 6 gleitet, so dass sich eine in Umfangsrichtung des Behälterteiles 5 wirksame Verrastung ergibt.

Vorzugsweise hat das Rastelement 6 eine sich nach oben verjüngende Form, so dass seine Bewegung in die Rastausnehmung 7 hinein unterstützt wird.

Die Ausbildung des bodenseitigen Randwulstes 9 und der Stapelschulter 8 ergibt sich beispielsweise durch eine zwischen beiden eingeformte, umlaufende zylindrische Ausnehmung 11, so dass die Stapelschulter 8 durch den Übergang von einem zylindrischen zu einem konischen Bereich der Behälterseitenwand 12 gebildet ist.

Der bodenseitige Randwulst 9 erfüllt die zusätzliche Aufgabe, die die graphische Darstellung tragende Papiermanschette 13 formschlüssig zu untergreifen.

Die Darstellung der Fig.6 zeigt das Beispiel einer Behälterform, deren Querschnitt etwas von der Kreisform abweicht. Hierbei hat die erfindungsgemässe Verdrehsicherung von gestapelten Behälterteilen den zusätzlichen Vorteil, dass ein gegenseitiges Verkeilen durch Verdrehen der Behälterteile verhindert wird. Solches würde zu einer erschwerten Entnahme in der Füllanlage mit deren möglichen Funktionsstörung führen.

Aufgrund der Herstellung des Behälterteils 5 durch Tiefziehen einer Kunststofffolie sind seine Profilierungen z.B. zur Ausbildung der Stapelschulter 8, des Rastelementes 6 und der Rastausnehmung 7 in Form von entsprechend geformten Ausbuchtungen der Kunststofffolie ausgeführt.

## Patentansprüche

1. Kunststoffbehälter mit jeweils eine graphische Darstellung aufweisendem Behälterteil (5) und Deckelteil (4), wobei der Behälterteil (5) eine Stapelschulter (8) und der Deckelteil (4) einen seitlich abstehenden Griffteil (14) aufweist, **dadurch gekennzeichnet, dass** an mindestens einer Umfangsstelle des Behälterteils (5) ein Rastelement (6) und eine für den Eingriff eines solchen geformte Rastausnehmung (7) vorgesehen ist, zur Sicherung der relativen Winkelposition in mit anderen ineinandergestapelter Position, zu ihrer einheitlichen Ausrichtung untereinander und relativ zu ihrem Deckelteil (4), so dass die graphischen Darstellungen (1,2) des Behälterteils und des Deckelteils (4) nach Verschliessen des Kunststoffbehälters (3) in zueinander ausgerichteter, gestalterischer Beziehung steht.

2. Kunststoffbehälter nach Anspruch 1, **dadurch gekennzeichnet, dass** die Stapelschulter (8) im unteren Bereich der Behälterseitenwand (12) vorgesehen ist und das Rastelement (6) angrenzend an die Stapelschulter (8) als eine zum Behälterinnenraum gerichtete, warzenartige Erhebung ausgeführt ist und dass angrenzend an den Behälterboden (10) ein in Umfangsrichtung verlaufender Wulstrand (9) vorgesehen ist, in dem die mindestens eine Rastausnehmung (7) eingeformt ist, so dass beim Ineinanderstapeln von Behälterteilen (5) die bodenseitige Rastausnehmung (7) des einen Behälterteils (5) sich über das Rastelement (6) des anderen schiebt.

3. Kunststoffbehälter nach Anspruch 1 oder 2, **dadurch gekennzeichnet, dass** das Rastelement (6) eine sich nach oben verjüngende Form aufweist.

4. Kunststoffbehälter nach einem der Ansprüche 1 bis 3, **dadurch gekennzeichnet, dass** die graphische Darstellung auf der Aussenfläche des Behälterteils auf einer Papiermanschette (13) aufgedruckt ist, die formschlüssig am Behälterteil (5) gehalten ist.

5. Kunststoffbehälter nach einem der Ansprüche 2 bis 4, **dadurch gekennzeichnet, dass** die Stapelschulter (8) und der bodenseitige Wulstrand (9) eine umlaufende zylindrische Ausnehmung der Behälterseitenwand (12) begrenzen.

6. Kunststoffbehälter nach einem der Ansprüche 1 bis 5, **dadurch gekennzeichnet, dass** der Behälterteil (5) eine von der Kreisform abweichende, abgerundete Querschnittsform aufweist.

7. Kunststoffbehälter nach einem der Ansprüche 1 bis 6, **dadurch gekennzeichnet, dass** das Rastelement (6) und die Rastausnehmung (7) durch zur Behälterinnenseite hin gerichtete Ausbuchtungen der Kunststofffolie der Behälterseitenwand (12) gebildet sind.

## Claims

1. Plastic container comprising a container part (5) and a cover part (4) each with a graphic design, the container part (5) having a stacking shoulder (8) and the cover part (4) having a grip part (14) standing out to the side, **characterised in that** a catch element (6) and a catch recess (7) of a shape designed to engage the latter are provided on at least one peripheral point of the container part (5) in order to secure the relative angular position when in a position stacked one inside the other, so that they are disposed in a standard orientation relative to one another and to their cover part (4), and the graphic designs (1, 2) of the container part and cover part (4) are correctly aligned with one another once the plastic container (3) is sealed.

2. Plastic container as claimed in claim 1, **characterised in that** the stacking shoulder (8) is disposed in the bottom region of the container side wall (12) and the catch element (6) adjoining the stacking shoulder (8) is a wart-typed raised area directed towards the container interior, a beading rim (9) being provided adjacent to the container base (10) extending in the circumferential direction, in which the at least one catch recess (7) is formed so that when container parts (5) are stacked one inside the other, the base-end catch recess (7) of one container part (5) is pushed beyond the catch element (6) of another.

3. Plastic container as claimed in claim 1 or 2, **characterised in that** the catch element (6) is of shape which tapers towards the top.

4. Plastic container as claimed in one of claims 1 to 3, **characterised in that** the graphic design on the external face of the container part is printed on a paper sleeve (13), which is retained on the container part (5) in a friction lock.

5. Plastic container as claimed in one of claims 2 to 4, **characterised in that** the stacking shoulder (8) and the base-end bead rim (9) bound a cylindrical recess extending round the container side wall (12).

6. Plastic container as claimed in one of claims 1 to 5, **characterised in that** the container part (5) is of a cross-sectional shape with rounded comers which deviates from the circular shape.

7. Plastic container as claimed in one of claims 1 to 6, **characterised in that** the catch element (6) and the catch recess (7) are formed by indentations in the plastic film of the container side wall (12) set back towards the container internal face.

## Revendications

1. Récipient plastique avec respectivement une partie de récipient (5) présentant une représentation graphique et une partie de couvercle (4), où la partie de récipient (5) présente un épaulement d'empilage (8) et la partie de couvercle (4) une partie de prise (14) faisant saillie latéralement, **caractérisé en ce qu'**il est prévu à au moins un emplacement de pourtour de la partie de récipient (5) un élément d'encliquetage (6) et un évidement d'encliquetage (7) réalisé pour l'engagement de celui-ci, pour assurer la position angulaire relative en position empilée avec d'autres, en vue d'une orientation uniforme entre eux et relativement à leur partie de couvercle (4) de telle sorte que les représentations graphiques (1, 2) de la partie de récipient et de la partie de couvercle (4), après la fermeture du récipient plastique (3), sont dans un rapport de configuration orientée l'une vers l'autre.

2. Récipient plastique selon la revendication 1, **caractérisé en ce que** l'épaulement d'empilage (8) est prévu dans la zone inférieure de la paroi latérale du récipient (12), et **en ce que** l'élément d'encliquetage (6), en avoisinant l'épaulement d'empilage (8), est réalisé comme surélévation en forme de téton orientée vers l'espace intérieur du récipient, et **en ce qu'**il est prévu d'une manière avoisinante au fond de récipient (10) un bord de bourrelet (9) s'étendant dans la direction périphérique, dans lequel est formé au moins un évidement d'encliquetage (7) de telle sorte que lors de l'empilage de parties de récipient (5), l'évidement d'encliquetage (7) côté fond d'une partie de récipient (5) est poussé sur l'élément d'encliquetage (6) de l'autre.

3. Récipient plastique selon la revendication 1 ou 2, **caractérisé en ce que** l'élément d'encliquetage (6) présente une forme diminuant vers le haut.

4. Récipient plastique selon l'une des revendications 1 à 3, **caractérisé en ce que** la représentation graphique est imprégnée sur la face extérieure de la partie de récipient sur une manchette en papier (13) qui est retenue par concordance des formes à la partie de récipient (5).

5. Récipient plastique selon l'une des revendications 2 à 4, **caractérisé en ce que** l'épaulement d'empilage (8) et le bord de bourrelet (9) côté fond délimitent un évidement cylindrique s'étendant tout autour de la paroi latérale (12) du récipient.

6. Récipient plastique selon l'une des revendications 1 à 5, **caractérisé en ce que** la partie de récipient (5) présente une forme en section transversale arrondie, s'écartant de la forme circulaire.

7. Récipient plastique selon l'une des revendications 1 à 6, **caractérisé en ce que** l'élément d'encliquetage (6) et l'évidement d'encliquetage (7) sont formés par des emboutissages orientés vers le côté intérieur du récipient de la feuille de matériau synthétique de la paroi latérale (12) du récipient.
